# EUROPÄISCHE PATENTSCHRIFT

(11) **EP 0 162 941 B1**
(45) Veröffentlichungstag und Bekanntmachung des Hinweises auf die Patenterteilung: **24.08.1988**
(21) Anmeldenummer: 84106241.7
(22) Anmeldetag: 30.05.1984
(51) Int. Cl.: B05D 3/04, F26B 23/02, B05C 3/15

(54) **Verfahren zur Steuerung der Einbrenntemperatur eines Einbrennofens für Lackdrahtherstellung sowie hierfür geeigneter Einbrennofen**
Process for monitoring the burning temperature of a firing kiln in the laquered -thread production, and kiln therefor
Procédé de régulation de la température de cuisson de four de cuisson pour la production de fils laqués ainsi qu'un four à cet effet

(43) Veröffentlichungstag der Anmeldung: 04.12.1985
(73) Patentinhaber: MAG Maschinen und Apparatebau Gesellschaft mbH., A-8055 Graz (AT)
(72) Erfinder: Pichler, Hans-Peter, A-Graz (AT); Berthold, Herbert, A-8530 Deutschlandsberg (AT)
(74) Vertreter: Patentanwälte Kirschner & Grosse

(56) Entgegenhaltungen:
- DE-A- 1 604 758
- DE-A- 2 019 410
- DE-A- 3 118 830
- US-A- 3 265 033

## Beschreibung

Die Erfindung betrifft ein Verfahren gemäss dem Oberbegriff von Patentanspruch 1 sowie einen Einbrennofen gemäss dem Oberbegriff von Patentanspruch 7.

Bei einer bekannten Anlage zur Lackdrahtherstellung von einem oder mehreren parallel laufenden Drähten (DE-C 3118830) durchläuft der zuvor in einer Glühe spannungsfrei geglühte Draht eine Lackauftragungseinrichtung und schliesslich eine Trocknungs- und Einbrennzone in einer Einbrennretorte, in welcher im Gegenstrom zur Drahtzuführung Heissluft umgewälzt wird. Die beim Einbrennen des Lacks entstehenden Lösungsmitteldämpfe und Spaltprodukte werden im Wege der Umwälzung über einen Rückführschacht von der Trocknungszone abgeführt. Im Rückführschacht durchlaufen die aus der Einbrennretorte abgezogenen Dämpfe einschliesslich der hierbei angesaugten Frischluft eine Mischzone, ein Heizsystem und einen Katalysator und werden durch das Heizsystem und den Katalysator, der die Lösungsmitteldämpfe verbrennt, aufgeheizt. Bei genügend grossem Anfall an Lösungsmittelwärme kann nach dem Aufheizvorgang die bekannte Anlage selbsterhaltend, also ohne Zufuhr von externer Energie, betrieben werden.

Die Herstellung von Lackdraht hat sich an hohen, durch Normen bestimmte Qualitätsanforderungen zu orientieren, wobei die Hersteller von Lackdraht zunehmend auf einem Qualitätsstandard arbeiten, der teilweise weit über die durch die Normen festgelegten Anforderungen hinausgeht. Um derart hohe Qualitätsanforderungen erfüllen zu können, ist die Einhaltung konstanter Prozessbedingungen im Einbrennofen hinsichtlich Zu- und Abluftmengen, Temperatur, Luft-und Drahtgeschwindigkeit eine unabdingbare Voraussetzung.

Im Idealfall ist die Einhaltung vergleichsweise enger Toleranzen mit der vorbekannten Anlage möglich. Schwierigkeiten treten aber dann auf, wenn beispielsweise einer der parallel geführten Drähte reisst, da dann die Lackaufbringung unterbrochen wird, wodurch die für die Verbrennung im Katalysator vorhandene Lösungsmittelmenge herabgesetzt wird und damit der für die Aufrechterhaltung einer gleichmässigen Temperatur erforderliche Wärmehaushalt gestört wird. Beispielsweise liegt der durch die Verbrennung der Lösungsmittel im Katalysator bewirkte Temperaturanstieg der durch den Katalysator geführten Heissluft bei der vorbekannten Anlage in der Grössenordnung von 80-200°K. Dies hat bei einer Anlage mit beispielsweise sechs Drahtzügen zur Folge, dass beim Ausfall eines Drahtes, beispielsweise durch Drahtriss, sich der Temperaturanstieg infolge Verbrennung am Katalysator um ein Sechstel vermindert. Bei einem Temperaturanstieg am Katalysator infolge Verbrennung von Lösungsmitteldämpfen von beispielsweise 120°K würde sich damit infolge der Störung der Temperaturanstieg um ein Sechstel auf 100°K vermindem. Das würde aber zu einem Temperaturabfall der Heissluft nach dem Katalysator in Höhe von 20°K führen. Das gleiche Problem tritt im übrigen auch dann auf, wenn Drähte angehalten werden müssen, beispielsweise wenn der Drahtquerschnitt geändert werden soll. Beim Anfahren neuer Drähte tritt hingegen eine erhebliche Temperatursteigerung auf.

Der bei Drahtstillständen auftretende Temperaturabfall, bzw. der bei Drahtinbetriebnahmen auftretende Temperaturanstieg nach dem Katalysator, soll die Konstanz der Temperatur in der Einbrennretorte geringstmöglich beeinflussen. Die hierfür erforderliche Regelung erfolgt über das Heizsystem. Jedoch hat die Praxis gezeigt, dass diese Regelung träge ist, so dass es trotzdem zu schwankenden Einbrennbedingungen und damit zu einer schwankenden Lackdrahtqualität kommt. Zwar könnte man im Störungsfalle die Frischluftzufuhr an der Drahteinführung oder am Drahtaustritt der Einbrennretorte vermindern oder erhöhen, was eine weniger träge Regelung als über eine beispielsweise elektrische Heizeinrichtung darstellen würde, jedoch führt dies zu einer Änderung des Temperaturlängsprofiles sowie einer Verminderung der in der Trocknungs-und Einbrennzone verfügbaren Heissluft, was wiederum Schwankungen der Lackdrahtqualität zur Folge hat.

Aufgabe der Erfindung ist es, durch einfache Massnahmen für die Einhaltung möglichst konstanter Prozessbedingungen auch dann zu sorgen, wenn infolge Störungen der Drahtzufuhr, etwa Drahtriss, bzw. Stillegung oder Inbetriebnahme einzelner Drahtzüge bei Wechsel von etwa der Drahtdimension, zwangsweise die Temperatur der ungewälzten Heissluft und damit die Einbrenntemperatur ändert.

Ausgehend von dem bekannten Verfahren bzw. dem bekannten Einbrennofen wird die gestellte Aufgabe durch die kennzeichnenden Merkmale des Anspruchs 1 bzw. 7 gelöst.

Dadurch, dass nach Massgabe der Erfindung ständig ein Teilstrom der durch den Katalysator hindurchgeführten Heissluft abgezweigt und erneut dem Katalysator zugeführt wird, erhöht sich die Menge der durch den Katalysator hindurchströmenden Heissluft, während sich die in den Katalysator eingebrachte Lösungsmittelmenge und daher auch die Menge der eingebrachten Lösungsmittelenergie im normalen Betrieb nicht ändert. Infolge dieser Erhöhung des Luftmengendurchsatzes durch den Katalysator verringert sich auch die Temperaturdifferenz zwischen Katalysatoreintritt und Katalysatoraustritt. Verdoppelt man beispielsweise die durch den Katalysator hindurchgeführte Luftmenge, so hat dies eine Halbierung der Temperaturdifferenz zur Folge. Somit lassen sich Temperaturschwankungen bei Schwankungen der eingebrachten Lösungsmittelmenge, beispielsweise bei Drahtriss beträchtlich verringern, so dass sich wesentlich konstantere Prozessbedingungen und damit eine gleichmässigere Drahtqualität auch im Störfalle oder bei Stillegung einzelner Drahtzüge ergeben.

Die Einleitung des hinter dem Katalysator abgezweigten Teilluftstromes in den Rückführschacht kann unmittelbar vor dem Katalysator erfolgen. Da erfahrungsgemäss ein Teil der Lösungsmitteldämpfe bereits beim Passieren der elektrischen Heizeinrichtung verbrannt wird, ist es aber auch zweckmässig, den abgezweigten Teilluftstrom vor der Glühe in den Rückführschacht der Einbrennretorte einzugeben. Besonders vorteilhaft ist es aber, den abgezweigten Teilluftstrom bereits vor der Mischzone in den Rückführschacht einzuführen, weil damit nämlich eine optimale Vergleichmässigung von Lufttemperatur und Luftgeschwindigkeit im Rückführschacht erzielt wird.

Eine weitere Vergleichmässigung der Einbrennbedingungen lässt sich noch dadurch erzielen, dass die Umwälzung des Teilluftstromes gleichfalls zur Regelung der Temperatur in der Trocknungs- und Einbrennzone in der Einbrennretorte verwendet wird. Dadurch lässt sich die Temperatur auch bei einer Änderung der Anzahl der durch den Einbrennofen hindurchgeführten Drähte nahezu konstant halten, indem etwa bei Drahtriss die umgewälzte Luftmenge herabgesetzt wird, um hierdurch die Verminderung der Lösungsmittelmenge und damit den verminderten Temperaturanstieg am Katalysator auszugleichen. Wird hingegen die Anzahl der Drahtzüge erhöht, so wird eine konstante Temperatur durch entsprechende Erhöhung des umgewälzten Teilluftstromes gewährleistet.

Zweckmässigerweise erfolgt die Regelung des umgewälzten Teilluftstromes durch Änderung der Drehzahl des in der Umwälzleitung vorgesehenen Umluftgebläses. Zweckmässigerweise kann die Regelung auch durch eine in der Umwälzleitung vorgesehene Klappe bzw. einen Schieber erfolgen. Die Regelung kann hierbei in Abhängigkeit von der durch einen Temperaturfühler ermittelten Temperatur in der Trocknungs-oder Einbrennzone oder aber in Abhängigkeit von der durch einen Temperaturfühler ermittelten Temperatur in der Trocknungs- oder Einbrennzone oder aber in Abhängigkeit von der Lösungsmittelmenge durch ein Lösungsmittelmessgerät, etwa einen Flammenionisationsdetektor, erfolgen. Eine weitere Möglichkeit besteht darin, dass die Regelung in Abhängigkeit von der Anzahl der den Ofen durchlaufenden Drähte bewirkt wird.

Nachfolgend werden Ausführungsbeispiele der Erfindung anhand der Zeichnung beschrieben. Darin zeigen
Fig. 1 eine schematische Ansicht einer Anlage zur Lackdrahtherstellung,
Fig.2 eine schematische Schnittdarstellung durch das Ofengehäuse,
Fig. 3 eine Schemadarstellung der Anordnung einer Umwälzleitung eines Rückführschachtes,
Fig.4 eine Schemadarstellung einer anderen Anordnung der Umwälzleitung sowie
Fig. eine Schemadarstellung einer weiteren Anordnung der Umwälzleitung gemäss den Fig. 3 und 4.

Die in Fig. 1 schematisch dargestellte Gesamtlänge dient zur Lackdrahtherstellung von vorzugsweise mehreren Drähten und umfasst im wesentlichen einen Drahtablauf 1 mit Blankdrahtspulen 2, von denen der Draht durch eine sich anschliessende Drahtzieheinrichtung 3 abgezogen wird. Unter Zwischenschaltung von Umlenkrollen läuft der Draht schliesslich in eine Glühe 19 des allgemein mit dem Bezugszeichen 5 bezeichneten Lackbrennofens, wird an deren Ende umgelenkt und gelangt zu einer am vorderen Ende des Lackbrennofens 5 angeordneten Lackauftrageinrichtung 6, von wo der Draht bzw. die parallelen Drahtzüge zu einer mit 7 bezeichneten Einbrennretorte gelangen. Nach Durchlaufen der Einbrennretorte 7 passieren die Drähte eine mit 8 bezeichnete Drahtkühleinrichtung. Je nach gewünschtem Lackauftrag durchlaufen die Drähte mehrere Male die Arbeitsstationen 6, 7 und 8, also Lackauftragseinrichtung, Einbrennretorte und Drahtkühleinrichtung, bis sie schliesslich an einer Lackdrahtaufwickelvorrichtung 9 auf Spulen aufgewickelt werden.

Aus Fig. 2 sind weitere Einzelheiten des Lackbrennofens 5 ersichtlich. Danach ist die Einbrennretorte 7 in einen Trocknungsraum 10 und einen Aushärt- oder Einbrennraum 11 untergliedert, in welchem der durch die vorgeschaltete Lackauftragseinrichtung 6 auf den Draht aufgetragene und im Trocknungsraum 10 getrocknete Lack eingebrannt wird. Ferner ist der Einbrennretorte 7 ein mit 12 bezeichneter Rückführschacht zugeordnet, an dessen linken Ende ein Umluftgebläse 13 vorgesehen ist, mittels welchem die Luft im Einkreisgegenstromprinzip in Pfeilrichtung 14 in Umlauf gehalten wird und zwar im Trocknungsraum 10 und im Einbrennraum 11 im Gegenstrom zu dem in Pfeilrichtung 15 transportierten Draht.

Im einzelnen saugt das Umluftgebläse 13 im Trocknungsraum 10 entstehende Lösungsmitteldünste und Spaltprodukte des auf den Draht aufgetragenen Lackes sowie Frischluft über den Drahteintritt 16 an, wobei die Mischung der Gase in einer dem Umluftgebläse 13 nachgeschalteten Mischzone 17 stattfindet. Im Rückführschacht 12 sind die Glühe 19, mittels der die durch Glührohre der Glühe 19 geführten Drähte spannungsfrei geglüht werden, sowie die Mischzone 17, das Heizsystem 4 sowie ein Katalysator 18 angeordnet, in welchem die Lösungsmitteldünste und Spaltprodukte des Lackes verbrannt werden. Die im Rückführschacht 12 umgewälzte Luft wird sowohl beim Durchlauf durch das Heizsystem wie auch beim Durchlauf durch den Katalysator 18 erhitzt, und die Heissluft wird dann über eine Lochblechbuchse 20 bekannter Bauart in den Einbrennraum 11 der Einbrennretorte 7 eingeführt. Durch eine mit 21 bezeichnete Klappe vor dem Umluftgebläse 13 lässt sich der Luftstrom und die durch den Drahteintritt 16 angesaugte Frischluft regulieren.

Ein Teil der im Rückführschacht 12 umgewälzten Abgase wird über ein zur Glühe 19 koaxial angeordnetes Abgasrohr 22 und ein Abgasrohr 23 mit einem darin befindlichen weiteren Katalysator 24 ins Freie abgeführt. Das bei 25 angedeutete Gebläse zeigt an, dass es sich hierbei um einen Zwangsabzug handelt, der ggf. durch eine im Abgasrohr 23 angeordnete Klappe 26 regulierbar ist.

Eine von einem Dampferzeuger 27, der vom Abgasrohr 22 beheizt wird, gebildete Inertgasquelle bedingt, dass über eine Dampfleitung 28 als Inertgas dienender Dampf am Eintrittsende des Glührohres 19 bei 29 eingeführt wird.

Rechts vom Abgasrohr schliesst sich ein Drahtkühler 30 an, von welchem der Draht zur Lackauftragseinrichtung 6 geführtwird. In Durchlaufrichtung des Drahtes stromabwärts schliesst sich an der Lochblechbuchse 20 die Drahtkühleinrichtung 8 an, die ein Druckgebläse 31 und ein Sauggebläse 32 besitzt, über welche ein Differenzdruck im Drahtkühler 8 einstellbar ist, derart, dass im Bereich des Drahtaustrittes 33 ein Überdruck erzeugt wird, so dass Frischluft durch den Drahtaustritt in den Einbrennraum 11 eintreten kann, ohne dass schädliche Stoffe in die freie Atmosphäre gelangen.

Die durch die Glühe 19 laufenden Drähte gelangen zur Lackauftragseinrichtung 6 und durchlaufen die Einbrennretorte 7, wo der aufgetragene Lack eingebrannt und die dabei entstehenden Lösungsmitteldünste mittels des Umluftgebläses 13 in den Rücklaufschacht 12 abgezogen werden. Danach gelangt der Draht in den Drahtkühler 8 und wird je nach erforderlichem Lackauftrag mehrmals wieder zur Lackauftragseinrichtung 6 rückgeführt, bis er schliesslich zur Lackdrahtaufwickelvorrichtung 9 abgeführt wird. Dadurch kann bei genügend grossem Lösungsmittelanfall nach Beendigung des Aufheizvorganges aufgrund der im Rücklaufschacht 12 erzeugten Heissluft ein selbsterhaltender Betrieb ohne Zufuhr von externer Energie gewährleistet werden, weil die Lösungsmittelwärme mit Hilfe des Katalysators 18 zum Betrieb des Trocken- und Einbrennprozesses genutzt wird. Zur Aufrechterhaltung des Verbrennungsvorganges sowie auch zur Verhinderung des Überschreitens der Explosionsgrenze wird über dem Drahteintritt 16 und dem Drahtaustritt 33 Frischluft angesaugt, wodurch gleichzeitig der Austritt toxischer unverbrannter Lösungsmitteldämpfe in die Umgebung im wesentlichen verhindert wird.

Unter normalen Produktionsbedingungen lassen sich mit einer solchen Anlage aufgrund der Nutzung der Lösungsmittelenergie sowie mit Hilfe des Heizsystems gleichmässige Prozessbedingungen einhalten, wie sie für ein konstant bleibendes Qualitätsniveau des Lackdrahtes erforderlich sind.

Um Schwankungen der Prozessbedingungen infolge eines Drahtrisses oder beim Einziehen eines Drahtes weitgehend zu vermeiden, ist dem Rückführschacht 12 gemäss den Fig. 3 bis 5 eine gesonderte Umwälzleitung 35 zugeordnet, durch die ein Teilstrom der im Rücklaufschacht 12 umgewälzten Heissluft hinter dem Katalysator 8 abgezweigt und vor dem Katalysator wieder in den Rücklaufschacht 12 eingespeist wird. In der Umwälzleitung 35 ist ein Umluftgebläse 36 angeordnet. Aufgrund der abgezweigten und wieder eingeleiteten Heissluft wird die Menge der durch den Katalysator 18 hindurchströmenden Heissluft erhöht, was bei unverändert bleibender Lösungsmittelmenge und damit gleichbleibender Lösungsmittelenergie im Verfahren eine Verringerung der Temperaturdifferenz zwischen der Heissluft vor und nach dem Katalysator 18 bewirkt.

Bei dem Ausführungsbeispiel gemäss Fig. 3 erfolgt die Zuführung des abgezweigten Teilstromes in den Rücklaufschacht 12 unmittelbar vor dem Katalysator 18. Bei der in Fig. 4 gezeigten Alternative erfolgt die Zufuhr des abgezweigten Teilstromes der Heissluft vor dem Heizsystem 4, wohingegen bei der Ausführung nach Fig. 5 der abgezweigte Teilstrom vor der Mischzone 17 in den Rücklaufschacht 12 eingeführt wird. Die Ausführungsform nach Fig.4, also Einführung des Teilstromes vor dem Heizsystem 4, trägt dem Umstand Rechnung, dass ein Teil der Lösungsmitteldämpfe bereits beim Passieren des Heizsystemes verbrannnt wird, so dass es dann zweckmässig ist, die Umwälzluft vor dem Heizsystem in den Rückführschacht 12 der Einbrennretorte einzuführen. Besonders zweckmässig ist die Ausführungsform nach Fig. 5, zur Einführung des Teilstromes vor der Mischzone, wodurch die beste Vergleichmässigung von Lufttemperatur und Luftgeschwindigkeit im Rückführschacht 12 erzielt wird.

Wie den Fig. 3 bis 5 ferner entnehmbar ist, ist in der Umwälzleitung 35 eine Klappe 37 angeordnet, wobei alternativ hierfür auch ein Schieber vorgesehen sein kann. Damit lässt sich die Luftumwälzung regeln und damit auch die Temperatur in der Trocknungs- und Einbrennzone der Einbrennretorte 7. Anstelle einer Regelung durch die Klappe 37 bzw. durch einen Schieber lässt sich die Menge der umgewälzten Luft auch durch Änderung der Drehzahl des Umluftgebläses 36 bewerkstelligen. Die Regelung erfolgt in beiden Fällen entweder in Abhängigkeit von der durch einen nicht gezeigten Temperaturfühler in der Trocknungs- oder Einbrennzone aufgenommenen Temperatur oder durch ein Lösungsmittelgerät, wie beispielsweise einen Flammenionisationsdetektor.

## Patentansprüche

1. Verfahren zur Steuerung der Einbrenntemperatur eines Einbrennofens (5) für Lackdrahtherstellung mit einer Einbrennretorte (7) für mehrere Drähte, mit welchem die Trocknung und Einbrennung des mit Lack beschichteten Drahtes durch einen im Einkreisgegenstromprinzip umgewälzten Heizluftstrom erfolgt, der im Rückführschacht (12) der Einbrennretorte (7) durch einen Katalysator (18) geführt wird, dadurch gekennzeichnet, dass im Rückführschacht (12) hinter dem Katalysator (18) ständig ein Teilstrom der Heissluft abgezweigt und dem Rückführschacht (12) vor dem Katalysator (18) zugeführt wird.

2. Verfahren nach Anspruch 1, wobei im Rückführschacht (12) hintereinander vor dem Katalysator (18) eine Mischzone (17) und ein Heizsystem (4) angeordnet sind, dadurch gekennzeichnet, dass die Zuführung des abgezweigten und umgewälzten Teilstromes der Heizluft unmittelbar vor dem Katalysator (18), vor dem Heizsystem (4) oder vor der Mischzone (17) erfolgt.

3. Verfahren nach Anspruch 1 oder 2, dadurch gekennzeichnet, dass die Umwälzmenge des Teilstromes in Abhängigkeit von der Einbrenntemperatur geregelt wird.

4. Verfahren nach Anspruch 1 oder 2, dadurch gekennzeichnet, dass die Umwälzmenge des Teilstromes in Abhängigkeit von der Konzentration der Lösungsmitteldämpfe in der Trocknungszone (10) der Einbrennretorte (7) geregelt wird.

5. Verfahren nach Anspruch 1 oder 2, dadurch gekennzeichnet, dass die Umwälzmenge des Teilstromes in Abhängigkeit von der Anzahl der durch die Einbrennretorte (7) durchgeführten Drähte geregelt wird.

6. Verfahren nach einem der vorhergehenden Ansprüche, dadurch gekennzeichnet, dass die Regelung der Umwälzmenge des Teilstromes durch Drehzahländerung eines Umwälzgebläses (36) für den Teilstrom erfolgt oder durch eine in der Umwälzleitung vorgesehene Regelklappe (37).

7. Einbrennofen zur Durchführung des Verfahrens nach Anspruch 1 für eine Anlage zur Lackdrahtherstellung mit einer eine Trocknungszone (10) und Einbrennzone (11) aufweisenden Einbrennretorte (7) für mehrere Drähte, die im Anschluss an eine Lackauftragungseinrichtung (6) angeordnet ist, und mit einem Rückführschacht (12) für die Umwälzung eines Heissluftstromes mittels eines Gebläses (13) im Einkreisgegenstromprinzip zur Drahtführung durch die Einbrennretorte (7), in welchem hintereinander eine Mischzone (17), ein Heizsystem (4) und ein Katalysator (18) für die Verbrennung von im Heizluftstrom mitgerissenen Lösungsmitteldämpfen und Spaltprodukten aus der Einbrennretorte (7) angeordnet sind, dadurch gekennzeichnet, dass eine Umwälzleitung (35) vorgesehen ist, die vom Rückführschacht (12) hinter dem Katalysator (18) abzweigt und vor diesem wieder in den Rückführschacht einmündet.

8. Einbrennofen nach Anspruch 7, dadurch gekennzeichnet, dass in der Umwälzleitung (35) ein Umwälzgebläse (36) angeordnet ist.

9. Einbrennofen nach Anspruch 7, dadurch gekennzeichnet, dass eine Einrichtung zur Regelung des umgewälzten Teilstromes vorgesehen ist, welche mindestens einen Temperaturfühler in der Trocknungs- oder Einbrennzone oder ein Lösungsmittelmessgerät in der Trocknungszone der Einbrennretorte (7) aufweist.

10. Einbrennofen nach Anspruch 9, dadurch gekennzeichnet, dass die Regelungseinrichtung auf einen drehzahlveränderlichen Motor eines in der Umwälzleitung (35) angeordneten Umwälzgebläses (36) einwirkt.

11. Einbrennofen nach Anspruch 9, dadurch gekennzeichnet, dass die Regelungseinrichtung auf eine in der Umwälzleitung (35) angeordnete Klappe (37) oder einen Schieber zur Regelung des abgezweigten Teilstromes einwirkt.

12. Einbrennofen nach einem der Ansprüche 7 bis 11, dadurch gekennzeichnet, dass die Umwälzleitung (35) unmittelbar vor dem Katalysator (18), vor der Glühe (19) oder vor der Mischzone (17) in den Rückführschacht (12) einmündet.

## Claims

1. Method for controlling the enamelling temperature of an enamelling stove (5) for producing enamelled wire with an enamelling retort (7) for several wires, with which the enamel-coated wire is dried and stoved by a current of hot air circulated in the single-circuit reverse current, which is carried in the recirculation shaft (12) of the enamelling retort (7) by a catalyzer (18), wherein a partial current of hot air is always branched-off in the recirculation shaft (12) behind the catalyzer (18) and admitted to the recirculation shaft (12) in front of the catalyzer (18).

2. Method according to Claim 1, whereby a mixed zone (17) and a heating system (4) are laid out in the recirculation shaft (12) behind each other in front of the catalyzer (18), wherein the branched-off and circulated partial current of hot air is admitted directly front of the catalyzer (18), the heating system (4) or the mixed zone (17).

3. Method according to Claim 1 or 2, wherein the volume of the partial current circulating is adjusted according to the enamelling temperature.

4. Method according to Claim 1 or 2, wherein the volume of the partial current circulating is adjusted according to the concentration of solvent vapours in the drying zone (10) of the enamelling retort (7).

5. Method according to Claim 1 or 2, wherein the volume of the partial current circulating is adjusted according to the number of wires fed through the enamelling retort (7).

6. Method according to one of the above Claims, wherein the volume of the partial current circulating is adjusted by modifying the speed of a circulation fan (36) for the partial current or by a butterfly valve (37) fitted in the circulation pipe.

7. Enamelling stove for implementing the method according to Claim 1 for a device for producing enamelled wire with an enamelling retort (7) showing a drying zone (10) and an ana- melling zone (11) for several wires, which is laid out in connection with a device for distributing enamel (6), and with a recirculation shaft (12) for circulating a hot air current by means of a fan (13) in the single-circuit reverse current for feeding wire through the enamelling retort (7), in which a mixed zone (17), a heating system (4) and a catalyzer (18) are laid out for burning solvent vapours and cleavage products from the enamelling retort (7) entrained in the hot air current, wherein a circulation pipe (35) is fitted, which branches off from the recirculation shaft (12) behind the catalyzer (18) and joins the recirculation shaft again in front of the catalyzer.

8. Enamelling stove according to Claim 7, wherein a circulation fan (36) is laid out in the circulation pipe (35).

9. Enameling store according to Claim 7, wherein a device is fitted for adjusting the partial current circulated, which shows at least one temperature probe in the drying or enamelling zone or a solvent gauge in the drying zone of the enamelling retort (7).

10. Enamelling stove according to Claim 9, wherein the control device influences a speed-changing motor of a circulation fan (36) laid out in the circulation pipe (35).

11. Enamelling stove according to Claim 9, wherein the control device influences a butterfly waive (37) laid out in the circulation pipe (35) or a slide valve for adjusting the branched-off partial current.

12. Enamelling stove according to one of Claims 7 to 11, wherein the circulation pipe (35) joins the recirculation shaft (12) immediately before the catalyzer (18), the annealing (19) or the mixed zone (17).

## Revendications

1. Procédé de régulation de la température de cuisson d'un four de cuisson (5) pour la production de fils laqués, comprenant une cornue de cuisson (7) pour plusieurs fils, au moyen duquel sont obtenus le séchage et la cuisson du fil re- couvert de laque par un courant d'air chaud mis en circulation selon le principe du contre-courant à monocircuit qui est envoyé dans la cheminée de retour (12) de la cornue de cuisson (7) en passant par un catalyseur (18), caractérisé en ce qu'un courant partiel de l'air chaud est continuellement dérivé dans la cheminée de retour (12) à l'arrière du catalyseur (18) et renvoyé dans la cheminée de retour (12) à l'avant du catalyseur (18).

2. Procédé selon la revendication 1, dans lequel sont prévus une zone mélangeuse (17) et un système de chauffage (4) l'un derrière l'autre dans la cheminée de retour (12), à l'avant du catalyseur (18), caractérisé en ce que l'amenée du courant partiel d'air chaud de dérivation et remis en circulation a lieu directement à l'avant du catalyseur (18), à l'avant du système de chauffage (4) ou à l'avant de la zone de mélange (17).

3. Procédé selon la revendication 1 ou 2, caractérisé en ce que la quantité de courant partiel mise en circulation est réglée en fonction de la température de cuisson.

4. Procédé selon la revendication 1 ou 2, caractérisé en ce que la quantité de courant partiel mise en circulation est réglée en fonction de la concentration des vapeurs de solvant dans la zone de séchage (10) de la cornue de cuisson (7).

5. Procédé selon la revendication 1 ou 2, caractérisé en ce que la quantité de courant partiel mise en circulation est réglée en fonction du nombre de fils passant par la cornue de cuisson (7).

6. Procédé selon l'une quelconque des revendications précédentes, caractérisé en ce que la régulation de la quantité de courant partiel mise en circulation est obtenue par une modification de la vitesse de rotation d'une soufflante de mise en circulation d'air (36) destinée au courant partiel, ou par un volet de régulation (37) prévu dans la conduite de circulation.

7. Four de cuisson pour la mise en oeuvre du procédé selon la revendication 1, destiné à une installation de production de fils laqués comprenant une cornue de cuisson (7) pour plusieurs fils et comportant une zone de séchage (10) et une zone de cuisson (11), disposée à la suite d'un dispositif d'application de laque (6), et comprenant une chaminée de retour (12) pour la mise en circulation d'un courant d'air chaud au moyen d'une soufflante (13) selon le principe du contre-courant à monocircuit par rapport au passage du fil dans la cornue de cuisson (7), four dans lequel sont disposées les uns derrière les autres une zone de mélange (17), un système chauffant (4) et un catalyseur (18) pour la cuisson des vapeurs de solvant et des produits de dédoublement entraînés dans le courant d'air chaud provenant de la cornue de cuisson (7), caractérisé en ce qu'il est prévu une conduite de cirulation (35) qui part en dérivation de la cheminée de retour (12) à l'arrière du catalyseur (18) et débouche à nouveau dans la cheminée de retour à l'avant du catalyseur.

8. Four de cuisson selon la revendication 7, caractérisé en ce qu'une soufflante de mise en circulation d'air (36) est disposée dans la conduite de circulation (35).

9. Four de cuisson selon la revendication 7, caractérisé en ce qu'il est prévu un dispositif de régulation du courant partiel mis en circulation, qui comprend au moins un capteur de température dans la zone de séchage ou de cuisson ou un appareil de mesure de solvant dans la zone de séchage de la cornue de cuisson (7).

10. Four de cuisson selon la revendication 9, caractérisé en ce que le dispositif de régulation agit sur un moteur dont la vitesse peut être modifiée et appartenant à une soufflante de mise en circulation d'air (36) disposée dans la conduite de circulation (35).

11. Four de cuisson selon la revendication 9, caractérisé en ce que le dispositif de régulation agit sur un volet (37) disposé dans la conduite de circulation (35) ou sur un tiroir, en vue de réguler le courant de dérivation partiel.

12. Four de cuisson selon l'une des revendications 7 à 11, caractérisé en ce que la conduite de circulation (35) débouche dans la cheminée de retour directement à l'avant du catalyseur (18), à l'avant de la zone de cuisson incandescente (19) ou à l'avant de la zone de mélange (17).
